# EUROPÄISCHE PATENTSCHRIFT

(11) **EP 2 298 468 B1**
(45) Veröffentlichungstag und Bekanntmachung des Hinweises auf die Patenterteilung: **29.06.2016**
(21) Anmeldenummer: 10161861.9
(22) Anmeldetag: 04.05.2010
(51) Int. Cl.: B21J 7/14

(54) **Ringpresse mit Torque-Motor**
Ring press with torque motor
Presse annulaire dotée d'un moteur à couple

(30) Priorität: 22.09.2009 DE 102009042441
(43) Veröffentlichungstag der Anmeldung: 23.03.2011
(73) Patentinhaber: Otto Bihler Handels-Beteiligungs-GmbH, 87642 Halblech (DE)
(72) Erfinder: Bihler, Mathias, 87642 Halblech (DE); Köpf, Johann, 87642 Halblech (DE)
(74) Vertreter: Weickmann & Weickmann PartmbB

(56) Entgegenhaltungen:
- EP-A1- 0 919 310
- WO-A1-02/24374
- DE-A1- 10 149 924
- DE-A1-102007 031 482
- US-A- 4 430 881

## Beschreibung

Die vorliegende Erfindung betrifft eine Ringpresse, umfassend einen Dorn, über den ein zu pressendes ringförmiges Werkstück in Axialrichtung der Ringpresse zuführbar ist und an dem das Werkstück abstützbar ist, mehrere in Radialrichtung geführt bewegliche Presselemente, mit denen Druck auf das Werkstück ausübbar ist, und eine in Umfangsrichtung relativ zu den Presselementen drehbare Druckerzeugungsanordnung, bei deren Verdrehung relativ zu den Presselementen die Presselemente von einer Freigabestellung in eine Pressstellung bewegt werden, wobei die Druckerzeugungsanordnung mehrere Rollen umfasst, die zur Erzeugung von Druck über eine durch die jeweiligen radialen äußeren Ränder der Presselemente gebildete kontinuierliche Umfangsbahn abgerollt werden und wobei die Druckerzeugungsanordnung einen Laufring umfasst, an dessen radialer Innenseite sich die Rollen abwälzen.

Eine derartige Ringpresse ist aus der DE 10 2007 031 482 A1 bekannt. Die dort dargestellte Druckerzeugungsanordnung wird über ein Zahnradgetriebe, insbesondere ein Ritzel, das mit einem Antriebsring kämmt, angetrieben, wobei das Ritzel mittels einer Welle mit einem Elektromotor verbunden ist.

Bei einer derartigen Ringpresse kann die Hülse zu Beginn der Druckausübung mittels der Presselemente relativ zum Dorn zentriert werden. Dabei kann die Hülse zunächst mit ihrem Innenumfang in geringem Abstand zum Außenumfang des Doms gehalten sein, da sie an ihrem Außenumfang durch die Presselemente gehalten bzw. eingespannt ist. Bei weiterem Fortschreiten des Pressvorgangs (Druckerhöhung) erfolgt eine plastische Verformung der Hülse, wobei durch radiales Bewegen der Presselemente zum Dorn hin das Hülsenmaterial zum Dorn hin verdrängt wird und dann ggf. an diesem anliegt. Die dabei erzeugte plastische Verformung kann insbesondere zu einer Verringerung des Innen- und Außendurchmessers der Hülse führen, wobei die Dicke der Hülse im Wesentlichen gleich bleibt wie vor dem Pressen in der Ringpresse oder nur geringfügig verringert wird. Ein solcher Pressvorgang ermöglicht die Herstellung von Hülsen mit hoher Maßgenauigkeit und Präzision.

Es hat sich gezeigt, dass ein Antrieb mit einem übersetzenden bzw. untersetzenden Getriebe Nachteile aufweist, wenn auf die Druckerzeugungsanordnung hohe Drehmomente übertragen werden sollen, um hohe Drücke auf das zu bearbeitende Werkstück ausüben zu können. Diese Nachteile liegen insbesondere darin, dass es im Getriebe Kraftübertragungsverluste gibt auf grund von Spiel und Reibung und dass eine präzise Ansteuerung der Druckerzeugungsanordnung erschwert ist.

Aufgabe der Erfindung ist es, eine Ringpresse der bekannten Art derart weiterzubilden, dass die obigen Nachteile vermieden werden können.

Zur Lösung dieser Aufgabe wird vorgeschlagen, dass die Ringpresse einen Antrieb umfasst, der derart ausgebildet ist, dass er getriebefrei mit dem Laufring koppelbar oder gekoppelt ist, um die vom Antrieb erzeugte Drehzahl bzw. das erzeugte Drehmoment normalerweise unverändert auf den Laufring zu übertragen.

Eine derartige getriebefreie Kraftübertragung der Antriebsleistung auf den Laufring vermeidet Verluste in einem übersetzenden bzw. untersetzenden Getriebe, so dass die Bewegung des Laufrings im Wesentlichen identisch ist mit der Bewegung des Antriebs. Somit kann durch Ansteuerung des Antriebs, beispielsweise eine bestimmte Drehzahl pro Minute bzw. eine bestimmte Teildrehung in die eine oder andere Drehrichtung präzise angesteuert und auf die Druckerzeugungsanordnung, insbesondere den Laufring übertragen werden. Getriebefrei ist in diesem Zusammenhang so zu verstehen, dass keine Drehbewegungen übertragende Zahnräder oder dgl. vorhanden sind, die zu einer Übersetzung bzw. Untersetzung der vom Antrieb erzeugten Drehbewegung führen. Getriebefrei soll allerdings nicht ausschließen, dass zwischen dem Antrieb und dem damit koppelbaren Laufring weitere, durch den Antrieb in gleichartiger Weise in Drehbewegung versetzbare Bauteile vorgesehen sind, welche insbesondere die Kopplung zwischen dem Laufring und dem Antrieb herstellen.

Bevorzugt ist der Antrieb ein elektrisch angetriebener Torque-Motor mit einem in Radialrichtung innen liegenden, eine Hohlwelle bildenden Rotor und einem außen liegenden Stator. Dabei kann der Laufring mit dem Rotor koppelbar oder gekoppelt sein.

Torque-Motoren sind auf hohe Drehmomente optimierte, große Servomotoren, bei denen der Rotor normalerweise als Hohlwelle ausgeführt ist. Dabei kommen beispielsweise permanent erregte, bürstenlose Gleichstrommotoren, geschaltete Reluktanzmotoren oder Asynchronmotoren als Torque-Motoren in Frage. Der Torque-Motor kann als getriebeloser Direktantrieb des Laufrings verwendet werden, wobei durch den Torque-Motor hohe Drehmomente bei relativ kleinen Drehzahlen erzeugt werden können. Diese Eigenschaften sind für eine Ringpresse gemäß der vorliegenden Erfindung von großer Bedeutung, da relativ große Hülsen mit einer Durchmesser von bis zu 15 cm hergestellt werden, wobei das zu verarbeitende Material eine Stärke von mehreren Millimetern aufweist. Ferner ermöglicht die Verwendung eines Torque-Motors als Antrieb für die Ringpresse eine kompakte Bauweise, da der Antrieb konzentrisch um die Druckerzeugungsanordnung eingebaut ist. Somit kann insbesondere in axialer Richtung Platz gespart werden, verglichen mit einem Antrieb gemäß der DE 10 2007 031 482 A1. Weitere Vorteile liegen darin, dass das Getriebe entfällt, was insbesondere bei der Wartung zu Kosteneinsparungen führt. Ferner weisen Torque-Motoren eine höhere Steifigkeit auf und es gibt kein Verdrehspiel. Aus arbeitsmedizinischen Überlegungen ist noch anzuführen, dass Torque-Motoren insgesamt geräuscharmer sind als Motoren mit Getrieben.

Der Laufring ist auf seiner radialen Außenseite in Axialrichtung vorzugsweise konisch ausgeführt und liegt an der Innenseite eines in Axialrichtung gegenläufig konisch ausgebildeten Spannrings der Druckerzeugungsanordnung an. Dabei ist der Spannring vorzugsweise mit einem mit dem Rotor verbundenen Antriebsring der Druckerzeugungsanordnung oder mit dem Rotor verbunden, insbesondere verschraubt. Gemäß einer vorteilhaften Weiterbildung ist der Spannring in Axialrichtung relativ zum Laufring und zum Antriebsring bzw. Rotor verstellbar, um den auf den Laufring und somit auf das Werkstück wirkenden Druck einstellen zu können. Der Spannring kann auch als Stellring bezeichnet werden.

Um die Antriebskraft vom Rotor im Wesentlichen verlustfrei auf den Laufring übertragen zu können, wird vorgeschlagen, dass der Spannring reibschlüssig zwischen dem Antriebsring bzw. Rotor und dem Laufring aufgenommen ist. Somit sind die die Drehbewegung des Rotors auf den Laufring übertragenden Bauteile der Druckerzeugungsanordnung im Wesentlichen spielfrei aufgenommen und es gibt im Normalbetrieb der Ringpresse keinen Schlupf zwischen den einzelnen Ringbauteilen und dem Rotor.

Zur Verstellung des Spannrings in Axialrichtung wird vorgeschlagen, dass die reibschlüssige Verbindung des Spannrings lösbar ist, vorzugsweise durch Aufbau von Hydraulikdruck zwischen den reibschlüssig miteinander in Kontakt stehenden Reibflächen des Spannrings, des Laufrings und des Antriebsrings bzw. Rotors.

Vorzugsweise weist die Umfangsbahn der Ringpresse ein in Umfangsrichtung regelmäßiges Profil mit sich abwechselnden radialen Erhebungen und Senkungen auf, derart, dass beim Abrollen der Rollen über eine Erhebung alle Presselemente synchron in die Pressstellung bewegt werden.

Um die radiale Zustellbewegung der Presselemente zu ermöglichen, wird vorgeschlagen, dass in den Presselementen insbesondere langlochartige Öffnungen ausgebildet sind, in denen bezüglich der Presselemente ortsfeste Führungselemente aufgenommen sind, welche die radiale Bewegung der Presselemente zum Zentrum des Doms bzw. der Ringpresse führen. Zu diesem Zweck sind die Druckerzeugungsanordnung, die Presselemente und die Führungselemente vorzugsweise in axialer Richtung unverschieblich abgestützt. Sie liegen insbesondere auf einer Grundplatte bzw. Abdeckung auf.

Die Presselemente sind vorzugsweise durch Rückstellmittel von der Pressstellung in die Freigabestellung bewegbar, wenn sich die Rollen in den Senkungen des Profils der kontinuierlichen Umfangsbahn befinden, wobei vorzugsweise die Rückstellmittel hydraulisch oder/und mechanisch wirken bzw. ausgebildet sind. Derartige Rückstellmittel ermöglichen ein beschleunigtes Wechseln von der Pressstellung in die Freigabestellung.

Die Erfindung betrifft nach einem weiteren Aspekt auch eine Arbeitsmaschine, insbesondere Draht- oder Bandbiegemaschine, zur Bearbeitung, insbesondere Umformung, von durchlaufenden Werkstücken, mit einem auf einem Untergrund stehenden, wandartigen Grundkörper, der eine vordere und eine hintere Bearbeitungsseite aufweist, mit wenigstens einem Werkzeugaggregat zur Bearbeitung der Werkstücke und mit einer Ringpresse, die wenigstens einige der obigen Merkmale aufweist. Derartige Arbeitsmaschinen kommen insbesondere bei der Herstellung von Hülsen aus Metall zum Einsatz, wobei zunächst plattenartige Werkstücke dem Werkzeugaggregat zugeführt werden, die vorzugsweise zuvor von einem Materialband abgetrennt worden sind.

Das Werkzeugaggregat weist vorzugsweise mehrere Biegestempel, insbesondere vier Biegestempel, auf, die derart ausgebildet sind, dass sie das am Biegekern anliegende plattenartige Werkstück zu einer zylindrischen Hülse umformen können. Nach diesem ersten Umformschritt wird die so geformte Hülse in axialer Richtung vom Werkzeugaggregat zur Ringpresse transportiert.

Hierzu wird vorgeschlagen, dass sich die Ringpresse in Richtung der Biegeachse axial an das Werkzeugaggregat anschließt, derart, dass die umgeformte Hülse vom Biegekern des Werkzeugaggregats über den Dorn der Ringpresse bewegt werden kann. Vor dem Pressen mittels der Presselemente kann die Hülse mit einem axialen Abschnitt ihres Innenumfangs am obersten axialen Außenumfangsabschnitt des Dorns anliegen. Sobald die Presselemente in radialer Richtung auf die Hülse zu bewegt werden, wird diese vom Dorn abgehoben und zentriert (konzentrisch) zu diesem gehalten, insbesondere unter Ausbildung eines Ringspalts zwischen Hülse und Dorn. Bei weiterem Druckaufbau wird das Hülsenmaterial plastisch verformt und durch die Presselemente in Richtung Dorn verdrängt. Dabei erfährt die Hülse insbesondere eine Verringerung ihres Innen- und Außendurchmessers bei etwa gleich bleibender Hülsendicke.

Gemäß einer bevorzugten Ausführungsform sind das Werkzeugaggregat und die Ringpresse auf der gleichen Bearbeitungsseite des Grundkörpers angebracht, wobei die Ringpresse im betriebsfähigen Zustand der Arbeitsmaschine das Werkzeugaggregat wenigstens teilweise verdeckt. Alternativ ist es auch denkbar, dass das Werkzeugaggregat und die Ringpresse auf verschiedenen Seiten des Grundkörpers angebracht sind und dass die durch das Werkzeugaggregat umgeformte Hülse durch eine im Grundkörper ausgebildete Öffnung hindurch zur Ringpresse bewegt werden kann.

Im Falle der Anordnung von Ringpresse und Werkzeugaggregat auf der gleichen Bearbeitungsseite des Grundkörpers wird vorgeschlagen, dass die Ringpresse schwenkbar am Grundkörper gelagert ist, vorzugsweise um eine zum Untergrund orthogonale Vertikalachse, derart, dass durch Verschwenken der Ringpresse der Zugang zum Werkzeugaggregat ermöglicht ist. Die Ringpresse lässt sich bei einer derartigen Ausgestaltung türartig vom Werkzeugaggregat weg schwenken, so dass beispielsweise Wartungsarbeiten an den Biegewerkzeugen bzw. Biegestempeln durchgeführt werden können.

Selbstverständlich wird die Ringpresse im betriebsfähigen Zustand relativ zum Grundkörper verriegelt, so dass ihr Dorn in axialer Richtung mit dem Biegekern des Werkzeugaggregats fluchtet. Das Verschwenken der Ringpresse hat den weiteren Vorteil, dass auch die Rückseite der Ringpresse einfach zugänglich ist.

Die Erfindung wird nachfolgend unter Bezugnahme auf die anliegenden Figuren beispielhaft und nicht einschränkend anhand einer Ausführungsform beschrieben.
- Fig. 1: zeigt in schematischer Pespektivdarstellung eine Arbeitsmaschine mit Werkzeugaggregat und Ringpresse.
- Fig. 2: zeigt die Ringpresse der Fig. 1 in schematischer, vergrößerter Perspektivdarstellung, wobei der Blick auf das Innenleben der Ringpresse freigegeben ist.
- Fig. 3: zeigt eine vergrößerte Teildarstellung der Druckerzeugungsanordnung der Ringpresse.
- Fig. 4: zeigt eine schematische Teilschnittdarstellung entsprechend der Schnittlinie IV-IV der Fig. 2.
- Fig. 5: zeigt die Ringpresse der Fig. 2 mit aufgesetzten Abdeckungen und mit einer Schwenkvorrichtung, welche an einem Grundkörper der Arbeitsmaschine befestigt werden kann.
- Fig. 6: zeigt die Ringpresse von ihrer hinteren Seite, also der dem Werkzeugaggregat der Fig. 1 zugewandten Seite, wobei nicht alle Abdeckungen dargestellt sind.

Fig. 1 zeigt in schematischer Perspektivdarstellung eine Arbeitsmaschine 10 in Form einer Biegemaschine zur Herstellung von zylindrischen Hülsen. Die Biegemaschine 10 umfasst einen auf einem Untergrund U stehenden Grundkörper 12, dessen vordere Bearbeitungsseite 14 ersichtlich ist. An der vorderen Bearbeitungsseite 14 sind vier Biegeschlitten 16a - d angebracht, welche über entsprechende Getriebe mit einem hinter der vorderen Bearbeitungsseite 14 angebrachten zentralen Antriebszahnrad 18 verbunden sind. Die Biegeschlitten 16a - d bewegen sind in Radialrichtung R zu einem hier nicht sichtbaren Biegekern hin, um mittels jeweiliger Biegestempel (nicht sichtbar) ein plattenartiges Werkstück zu einer Hülse umzuformen, wobei die Hülse um die Biegeachse BA gebogen wird.

Nachdem die Hülse durch die Biegeschlitten 16a - 16d und Biegestempel umgebogen worden ist, wird sie der bezogen auf die vordere Bearbeitungsseite 14 in axialer Richtung (Biegeachse BA) vor den Biegeschlitten 16a - 16d angeordneten Ringpresse 18 zugeführt. Die Ringpresse 18 ist mittels zweier Scharniere 20a und 20b an einem Träger 22 angebracht, welcher mit dem Grundkörper 12 verschraubt ist. Die Ringpresse 18 ist somit um eine Schwenkachse SA verschwenkbar, so dass der Zugang zu den Biegeschlitten 16a - 16d und Biegestempeln bzw. zu einer in der Fig. 1 nicht ersichtlichen Rückseite der Ringpresse 18 ermöglicht ist.

Der Vollständigkeit halber wird darauf hingewiesen, dass eine derartige Biegemaschine 10 eine nicht dargestellte Einzugsvorrichtung und eine ebenfalls nicht dargestellte Stanzvorrichtung umfassen kann, so dass von einem Endlosmaterial (beispielsweise Metallband oder dgl.) plattenartige Werkstücke ausgestanzt und dann dem Umformen durch die Biegeschlitten 16a - 16d und Biegestempel zugeführt werden können.

Fig. 2 zeigt eine vergrößerte Ansicht der Ringpresse 18, wobei zur Ringpresse zugehörige Abdeckungen abgenommen sind, so dass der Blick in das Innere der Ringpresse 18 freigegeben ist. Die Ringpresse umfasst einen Dorn 24, um dessen Außenseite eine zu bearbeitende Hülse angeordnet werden kann, wobei sie mit ihrem Innenumfang wenigstens teilweise am Dorn 24 fallweise anliegen kann. Eine insgesamt mit 26 bezeichnete Druckerzeugungsanordnung weist einen beim Pressvorgang Druckkräfte aufnehmenden Antriebs- bzw. Druckring 28, einen Spann- bzw. Stellring 30 und einen Laufring 32 auf. Der Antriebsring 28 ist mit einem als Hohlwelle ausgebildeten Rotor 34 eines Torque-Motors 36 verbunden. Entlang seinem radial äußeren Umfang weist der Rotor 34 Magnete 38 auf. Der Torque-Motor 36 umfasst einen Stator 40, in welchem zugehörige Wicklungen sowie Kühlkanäle vorgesehen sind. Wenn durch die nicht dargestellten Wicklungen Strom fließt, wird der Rotor 34 in Drehbewegung versetzt. Beispielhaft wird hier angenommen, dass der Rotor 34 im Uhrzeigersinn UZ angetrieben wird. Selbstverständlich kann der Torque-Motor auch in der anderen Richtung betrieben werden.

In radialer Richtung schließen sich an den Laufring 32 Rollen 42 und mehrere Presselemente 44 an, die in Umfangsrichtung nebeneinander angeordnet sind und sich an ihren radialen äußeren Endbereichen 46 und an ihren radialen inneren Endbereichen 48 in Umfangsrichtung sehr nahe liegen. In einer Pressstellung können sich die Presselemente in ihren Endbereichen 46, 48 ggf. auch berühren (Fig. 3). An ihrem radial äußeren Rand 50 weisen die Presselemente 44 ein regelmäßiges Profil auf, das abwechselnd radiale Erhebungen 52 und Senkungen 54 umfasst. Ferner weisen die Presselemente 44 jeweils eine langlochförmige Öffnung 56 auf, durch die ein Führungselement 58 hindurchgeht. Dieses Führungselement 58 weist in radialer Richtung R eine Länge auf, die etwas kleiner ist als die Länge des Langlochs 56, so dass sich die Presselemente 44 in radialer Richtung relativ zum feststehenden Führungselement 58 bewegen können. Die Presselemente 44 werden durch das Abrollen der Rollen 42 auf der kontinuierlichen Umfangsbahn 60 in radialer Richtung R zum Dorn 24 bewegt, auf den das zu bearbeitende Werkstück, insbesondere eine Hülse, aufgeschoben ist. Die Hülse wird durch die jeweils ein Kreisbogensegment bildenden radialen Innenränder 62 der Presselemente 44 beaufschlagt und unter Druck gesetzt, so dass die Hülse zwischen den Presselementen 44 und dem Dorn 24 in ihre endgültige Form gepresst wird. Dabei kann die Hülse in ihrem Durchmesser innen und außen reduziert werden. Die dabei durch die Ringpresse erzeugten Drücke sind sehr hoch und betragen bis etwa 1000 Tonnen. Dabei kommt das insbesondere metallische Hülsenmaterial in der Regel in den Bereich plastischer Deformation (Fließbereich oder Stauchbereich), so dass eine optimale und präzise Formgebung ermöglicht ist, was einleitend bereits erläutert wurdie Die Erzeugung derart hoher Drücke wird durch den hohe Drehmomente übertragenden Torque-Motor 36 begünstigt.

Fig. 4 zeigt eine vereinfachte schematische Teilschnittdarstellung der Ringpresse 18 gemäß Linie IV-IV der Fig. 2. Aus dieser Darstellung ist ersichtlich, dass die Ringpresse auf ihrer Rückseite eine Grundplatte 64 aufweist, welche die Druckerzeugungsanordnung 18 in axialer Richtung der Biegeachse BA abstützt. Auf ihrer Vorderseite weist die Ringpresse eine Abdeckplatte 66 auf, welche über die Führungselemente 58 mit der Grundplatte 64 verschraubt ist. In der Grundplatte 64 ist ferner eine Schmiermittelzuführung 68 ausgebildet, über die Schmiermittel in den durch die Grundplatte 64, die Abdeckplatte 66 und den Antriebs- bzw. Druckring 28 gebildeten Ringpresseninnenraum zugeführt werden kann.

Das zugeführte Schmiermittel dient bei dieser Ausführungsform auch als Rückstellmittel für die Presselemente 44. Wenn diese durch das Abrollen der Rollen 42 über die Erhebungen 52 in Radialrichtung R zur Biegeachse BA hin unter Druck gesetzt werden, wird Schmiermittel, das sich in einem zwischen Langloch 56 und Führungselement 58 gebildeten Zwischenraum bzw. -kammer 70 befindet, ebenfalls unter Druck gesetzt. Dieser Hydraulikdruck ermöglicht es, dass die Presselemente 44 radial nach außen zurückgestellt werden können, wenn sich die Rollen 42 in einer Senkung 54 der kontinuierlichen Umfangsbahn 60 befinden. Alternativ oder unterstützend können auch in die Freigabestellung der Presselemente vorgespannte Federelemente eingesetzt werden, wie in Fig. 2 bei 45 angedeutet.

Der Spannring 30 und der Laufring 32 weisen konische Kontaktflächen 72 bzw. 74 auf. Der Spannring kann mittels mehrerer Verstelleinrichtungen 76 bezüglich des Laufrings 32 und des Antriebsrings 28 in Axialrichtung verstellt werden. Dabei kann durch das Zusammenwirken der geneigten Kontaktflächen 72, 74 eine Vorspannung auf die Presselemente 44 eingestellt werden. Diese Verstellbarkeit ermöglicht es, radiale Verstellungen im Bereich bis etwa 0,30 mm vorzunehmen. Die vom Torque-Motor 36 erzeugten Drehbewegungen werden durch Kraftschluss bzw. Reibschluss zwischen dem Spannring 30 und dem Laufring 32 auf die Rollen 42 übertragen. Zur Verstellung des Spannrings kann eine hydraulische Verstelleinrichtung eingesetzt werden.

Alternativ kann die Spannringverstellung auch durch mehrere in Umfangsrichtung verteilt angeordnete Schrauben bewirkt werden, die manuell einstellbar sind, wie dies beispielsweise in der DE 10 2007 031 482 A1 vorgeschlagen wurde.

Der Antriebsring 28 ist in seinem radial äußeren Bereich über mehrere Schraubverbindungen 78 mit dem Rotor 34 des Torque-Motors 36 verbunden. Die miteinander verbundenen ringförmigen Bauteile Rotor 34, Antriebs- bzw. Druckring 28, Spann- bzw. Stellring 30 und Laufring 32 bewegen sich im Betrieb der Ringpresse mit gleicher Drehzahl und das vom Torque-Motor 36 erzeugte Drehmoment kann im Normalfall ohne Schlupf und unverändert auf den die Rollen 42 antreibenden Laufring übertragen werden. Da auf kämmende Zahnradgetriebe oder dgl. verzichtet werden kann, stellt die vorgeschlagene Ringpresse mit Torque-Motor eine vereinfachte Konstruktion dar, bei der auch der Wartungsaufwand geringer ist. Beim Stator 40 sind in Fig. 4 noch Kühlkanäle 80 angedeutet, wobei darauf hingewiesen wird, dass der Stator 40 hier nicht im Detail dargestellt ist. Ferner sind auch den Stator 40 und den Rotor 34 abdeckende Elemente 84a angedeutet.

Fig. 5 zeigt in vergrößerter Darstellung die Ringpresse 18 der Fig. 1 zusammen mit dem Träger 22 und den Scharnieren 20a, 20b, an denen die Ringpresse 18 schwenkbar um die Achse SA angebracht ist. Um die Ringpresse 18 zu verschwenken, ist ein Handgriff 82 an einer Ringpressenabdeckung 84a vorgesehen. Selbstverständlich ist die Ringpresse 18 im angebrachten Zustand an der Arbeitsmaschine 10 (vgl. Fig. 1) verriegelt, so dass der Dorn 24 mit dem nicht dargestellten Biegekern der Biegeschlitten 16a - d fluchtet und die Hülsen vom Biegekern auf den Dorn 24 bewegt werden können. Fig. 5 zeigt die Ringpresse mit abgedecktem Inneren, wobei mehrere ringartige Abdeckungen 84a - e verwendet werden. Zwischen dem Dorn 24 und der Abdeckung 84e ist ein Ringspalt 86 ersichtlich, durch welchen die fertige Hülse aus der Ringpresse 18 herausgefördert werden kann.

Fig. 6 zeigt die Ringpresse 18 und den Träger 22 von der dem Grundkörper 12 (Fig. 1) zugewandten Rückseite. Die Ringpresse ist auch auf ihrer Rückseite durch ringförmige Abdeckungen abgedeckt, wobei in Fig. 6 der Blick auf das Innere der Ringpresse freigegeben ist. Neben den bekannten Elementen Dorn 24, Presselemente 44 und Führungselemente 58 ist auch ein Rollenkäfig 88 ersichtlich, in welchem die Rollen 42 aufgenommen sind.

## Patentansprüche

1. Ringpresse, umfassend
einen Dorn (24), über den ein zu pressendes ringförmiges Werkstück in Axialrichtung (BA) der Ringpresse (18) zuführbar ist und an dem das Werkstück abstützbar ist,
mehrere in Radialrichtung (R) geführt bewegliche Presselemente (44), mit denen Druck (24) auf das Werkstück ausübbar ist, und
eine in Umfangsrichtung relativ zu den Presselementen (44) drehbare Druckerzeugungsanordnung (26), bei deren Verdrehung relativ zu den Presselementen (44) die Presselemente (44) von einer Freigabestellung in eine Pressstellung bewegt werden, wobei die Druckerzeugungsanordnung (26) mehrere Rollen (42) umfasst, die zur Erzeugung von Druck über eine durch die jeweiligen radialen äußeren Ränder (50) der Presselemente (44) gebildete kontinuierliche Umfangsbahn (60) abgerollt werden und wobei die Druckerzeugungsanordnung (26) einen Laufring (32) umfasst, an dessen radialer Innenseite sich die Rollen (42) abwälzen,
**dadurch gekennzeichnet, dass** sie einen Antrieb (36) umfasst, der derart ausgebildet ist, dass er getriebefrei mit dem Laufring (32) koppelbar oder gekoppelt ist, um die vom Antrieb (36) erzeugte Drehzahl bzw. das erzeugte Drehmoment normalerweise unverändert auf den Laufring (32) zu übertragen.

2. Ringpresse nach Anspruch 1, **dadurch gekennzeichnet, dass** der Antrieb ein elektrisch angetriebener Torque-Motor (36) ist mit einem in Radialrichtung (R) innen liegenden, eine Hohlwelle bildenden Rotor (34) und einem außen liegenden Stator (40).

3. Ringpresse nach Anspruch 2, **dadurch gekennzeichnet, dass** der Laufring (32) mit dem Rotor (34) koppelbar oder gekoppelt ist.

4. Ringpresse nach Anspruch 3, **dadurch gekennzeichnet, dass** der Laufring (32) auf seiner radialen Außenseite in Axialrichtung konisch ausgeführt ist und an der Innenseite eines in Axialrichtung gegenläufig konisch ausgebildeten Spannrings (30) der Druckerzeugungsanordnung (26) anliegt.

5. Ringpresse nach Anspruch 4, **dadurch gekennzeichnet, dass** der Spannring (30) mit einem mit dem Rotor (34) verbundenen Antriebsring (28) der Druckerzeugungsanordnung (26) oder mit dem Rotor (34) verbunden ist, insbesondere verschraubt ist.

6. Ringpresse nach Anspruch 5, **dadurch gekennzeichnet, dass** der Spannring (30) in Axialrichtung (BA) relativ zum Laufring (32) und zum Antriebsring (28) bzw. Rotor (34) verstellbar ist, um den auf den Lauf ring (32) und somit auf das Werkstück wirkenden Druck einzustellen.

7. Ringpresse nach Anspruch 6, **dadurch gekennzeichnet, dass** der Spannring (30) reibschlüssig zwischen dem Antriebsring (28) bzw. Rotor (34) und dem Laufring (32) aufgenommen ist, wobei vorzugsweisedie reibschlüssige Verbindung bei Verstellung des Spannrings (30) lösbar ist, vorzugsweise durch Aufbau von Hydraulikdruck zwischen den reibschlüssig miteinander in Kontakt stehenden Reibflächen (72, 74) des Spannrings (30), des Laufrings (32) und des Antriebsrings (28) bzw. Rotors.

8. Ringpresse nach einem der vorhergehenden Ansprüche, **dadurch gekennzeichnet, dass** die Umfangsbahn (60) ein in Umfangsrichtung regelmäßiges Profil mit sich abwechselnden radialen Erhebungen (52) und Senkungen (54) aufweist, derart, dass beim Abrollen der Rollen (42) über eine Erhebung (52) alle Presselemente (44) synchron in die Pressstellung bewegt werden.

9. Ringpresse nach einem der vorhergehenden Ansprüche, **dadurch gekennzeichnet, dass** in den Presselementen (44) insbesondere langlochartige Öffnungen (56) ausgebildet sind, in denen bezüglich der Presselemente (44) ortsfeste Führungselemente (58) aufgenommen sind, welche die radiale Bewegung der Presselemente (44) zum Zentrum des Dorns (24) bzw. der Ringpresse führen, wobei vorzugsweise die Druckerzeugungsanordnung (26), die Presselemente (44) und die Führungselemente (58) in axialer Richtung (BA) unverschieblich abgestützt sind, insbesondere auf einer Grundplatte (64) aufliegen.

10. Ringpresse nach einem der vorhergehenden Ansprüche, **dadurch gekennzeichnet, dass** die Presselemente (44) durch Rückstellmittel von der Pressstellung in die Freigabestellung bewegbar sind, wenn sich die Rollen (42) in den Senkungen (54) des Profils der kontinuierlichen Umfangsbahn (60) befinden, wobei vorzugsweise die Rückstellmittel hydraulisch oder/und mechanisch wirken bzw. ausgebildet sind.

11. Arbeitsmaschine, insbesondere Draht- oder Bandbiegemaschine, zur Bearbeitung, insbesondere Umformung, von durchlaufenden Werkstücken, mit einem auf einem Untergrund (U) stehenden, wandartigen Grundkörper (12), der eine vordere und eine hintere Bearbeitungsseite (14) aufweist, mit wenigstens einem Werkzeugaggregat (16a - 16d) zur Bearbeitung der Werkstücke und mit einer Ringpresse (18) nach einem der vorhergehenden Ansprüche.

12. Arbeitsmaschine nach Anspruch 11, **dadurch gekennzeichnet, dass** das Werkzeugaggregat mehrere Biegestempel, vorzugsweise vier Biegestempel, umfasst, die derart ausgebildet sind, dass ein an einem Biegekern anliegendes plattenartiges Werkstück zu einer zylindrischen Hülse umgeformt werden kann.

13. Arbeitsmaschine nach Anspruch 12, **dadurch gekennzeichnet, dass** sich die Ringpresse (18) in Richtung der Biegeachse (BA) axial an das Werkzeugaggregat (16a - d) anschließt, derart, dass die umgeformte Hülse vom Biegekern des Werkzeugaggregats (16a - d) über den Dorn (24) der Ringpresse (18) bewegt werden kann.

14. Arbeitsmaschine nach einem der Ansprüche 11 bis 13, **dadurch gekennzeichnet, dass** das Werkzeugaggregat (16a - d) und die Ringpresse (18) auf der gleichen Bearbeitungsseite (14) des Grundkörpers (12) angebracht sind, wobei die Ringpresse (18) im betriebsfähigen Zustand der Arbeitsmaschine (18) das Werkzeugaggregat (16a - d) wenigstens teilweise verdeckt.

15. Arbeitsmaschine nach Anspruch 14, **dadurch gekennzeichnet, dass** die Ringpresse (18) schwenkbar am Grundkörper (12) gelagert ist, vorzugsweise um eine zum Untergrund orthogonale Vertikalachse (SA), derart, dass durch Verschwenken der Ringpresse (18) der Zugang zum Werkzeugaggregat (16a - d) ermöglicht ist.

## Claims

1. A ring press, comprising
a mandrel (24) via which an annular work piece to be pressed can be guided to the ring press (18) in an axial direction (BA) and at which the workpiece can be supported,
several mobile pressing members (44) guided in the radial direction (R) by which pressure (24) can be exerted on the workpiece and a pressure generation arrangement (26) rotatable in the circumferential direction in relation to the pressing members (44), wherein when it is rotated in relation to the pressing members (44), the pressing members (44) are moved from a release position to a pressing position, wherein the pressure generation arrangement (26) comprises several rollers (42) which for generating pressure are rolled via the continuous circumferential path (60) formed by the respective radial outer edges (50) of the pressing members (44) and wherein the pressure generation arrangement (26) comprises a race (32) with the rollers (42) turning at its radial inner side,
**characterized in that** they comprise a drive (36) which is adapted so that it can be coupled to the race (32) or is coupled to the race without a gear, to transmit the speed generated by said drive (36) or the generated torque, normally unchanged, to the race (32).

2. Ring press according to claim 1, **characterized by** said drive being an electrically powered Torque engine (36) with a rotor lying inside in the radial direction (R) and forming a hollow shaft (34) and with a stator (40) lying outside.

3. Ring press according to claim 2, **characterized in that** the race (32) can be coupled to or is coupled to the rotor (34).

4. Ring press according to claim 3, **characterized by** said race (32) having a conical shape at its radial outside and abutting at the inside of a tension ring (30) of the pressure generation arrangement (26) which in the axial direction has a counter conical shape.

5. Ring press according to claim 4 **characterized by** the tension ring (30) being connected, especially screwed, to a drive ring (28) of the pressure generation arrangement (26) connected to the rotor (34) or to the rotor (34).

6. Ring press according to claim 5 **characterized by** the tension ring (30) being adjustable in an axial direction (BA) in relation to the race (32) and to the drive ring (28) or the rotor (34) to adjust the pressure applied to the race (32) and thus to the work piece.

7. Ring press according to claim 6, **characterized by** the tension ring (30) being received by friction contact between the drive ring (28) or the rotor (34) and the race (32), wherein preferably the connection by friction can be released when the tension ring (30) is adjusted, preferably by producing a hydraulic pressure between the friction surfaces (72, 74) of the tension ring (30), the race (32) and the drive ring (28) or rotor which are in friction contact.

8. Ring press according to one of the preceding claims **characterized by** the circumferential path (60) comprising a regular pattern in the circumferential direction with alternating radial elevations (52) and depressions (54) so that when the rollers (42) roll across an elevation (52) all pressing members (44) are moved synchronously into the pressing position.

9. Ring press according to one of the preceding claims **characterized by** especially elongated hole-like openings (56) being formed in the pressing members (44), with guiding members (58) received inside which are stationary in relation to the pressing members (44), the guiding members guiding the radial movement of the pressing members (44) towards the middle of the mandrel (24) or the ring press, wherein preferably the pressure generation arrangement (26), the pressing members (44) and the guiding elements (58) are supported undisplaceably in the axial direction (BA) and in particular rest on a base plate (64).

10. Ring press according to one of the preceding claims, **characterized in that** the pressing members (44) can be moved from the pressing position to the release position by return means when the rollers (42) are situated in the depressions (54) of the pattern of the continuous circumferential path (60), wherein the return means preferably act or are adapted hydraulically or/and mechanically.

11. A machine, in particular a machine for bending wire or tape, for processing, especially deforming of passing work pieces, with a wall-like basic body (12) standing on the ground (U), having a front and a rear processing side (14), with at least one tool unit (16a-16d) for processing the work pieces and with a ring press (18) according to one of the preceding claims.

12. Machine according to claim 11, **characterized by** the tool unit comprising several bending punches, preferably four bending punches, which are adapted so that a plate-like work piece adhering closely to a bending core can be formed into a cylindrical sleeve.

13. Machine according to claim 12, **characterized by** said ring press (18) connecting to the tool unit (16a-d) in the direction of the bending axis (BA) in such a way that the shaped sleeve can be moved from the bending core of the tool unit (16a-d) over the mandrel (24) of the ring press (18).

14. Machine according to one of claims 11 to 13, **characterized by** the tool unit (16a-d) and the ring press (18) being attached to the same processing side (14) of the basic body (12), wherein in the operative state of the machine (18) the ring press (18) at least partly covers the tool unit (16a-d).

15. Machine according to claim 14, **characterized in that** the ring press (18) is carried at the basic body (12) so that it can pivot, preferably about a vertical axis (SA) which is orthogonal to the ground, so that by pivoting the ring press (18) an access to the tool unit (16a-d) becomes possible.

## Revendications

1. Une presse à bague, comprenant un mandrin (24) par lequel une pièce de fabrication annulaire peut être amenée dans le sens axial (BA) à la presse à bagues (18) et auquel la pièce de fabrication peut être supportée;
plusieurs éléments de pression (44) mobiles guidés dans le sens radial (R) par lesquels une pression (24) peut être appliquée à la pièce de fabrication, et
un arrangement de génération de pression (26) qui peut être tourné dans le sens circonférentiel par rapport aux éléments de pression (44), où, quand il est tourné par rapport aux éléments de pression (44), les éléments de pression (44) sont déplacés d'une position de libération vers une position de pression, l'arrangement de génération de pression (26) comprenant plusieurs rouleaux (42) qui, pour générer de la pression, sont roulés le long d'une voie circonférentielle continue (60) formée par les bords extérieurs radiaux respectifs (50) des éléments de pression (44) et où l'arrangement de génération de pression (26) comprend une bague de roulement (32) avec un côté intérieur radial sur lequel roulent les rouleaux (42),
**caractérisée par** la presse comprenant un élément d'entraînement (36) adapté tel qu'il peut être accouplé ou est accouplé à la bague de roulement (32) sans transmission, pour transmettre la vitesse générée par l'élément d'entraînement (36) ou le torque généré normalement sans modification à la bague de roulement (32).

2. Presse à bague selon la revendication 1, **caractérisée par** élément d'entraînement étant un moteur Torque (36) entraîné par voie électrique avec un rotor (34) disposé à l'intérieur dans le sens radial (R) formant un arbre creux et un stator (40) disposé à l'extérieur.

3. Presse à bague selon la revendication 2, **caractérisée par** la bague de roulement (32) étant accouplée ou pouvant être accouplée au rotor (34).

4. Presse à bague selon la revendication 3, **caractérisée par** la bague de roulement (32) étant adaptée sous forme conique à son côté extérieur radial dans le sens radial et reposant contre le côté intérieur d'une bague de tension (30) de l'arrangement de génération de pression (26) formée de manière conique antagoniste.

5. Presse à bague selon la revendication 4, **caractérisée par** la bague de tension (30) étant connectée, en particulier vissée, à une bague d'entraînement (28) dudit arrangement de génération de pression (26) liée au rotor (34), ou au rotor (34).

6. Presse à bague selon la revendication 5, **caractérisée par** la bague de tension (30) étant réglable dans le sens axial (BA) par rapport à la bague de roulement (32) et à la bague d'entraînement (28) ou au rotor (34) pour régler la pression agissant sur la bague de roulement (32) et donc à la pièce de fabrication.

7. Presse à bague selon la revendication 6, **caractérisée par** la bague de tension (30) étant reçue en contact de friction entre la bague d'entraînement (28) ou le rotor (34) et la bague de roulement (32), la liaison par contact de friction pouvant être supprimée par l'ajustement de la bague de tension (30), de préférence par la génération d'une pression hydraulique entre les surfaces de friction (72, 74) en contact de friction de la bague de tension (30), de la bague de roulement (32) et de la bague d'entraînement (28) ou du rotor.

8. Presse à bague selon une des revendications précédentes, **caractérisée par** la voie circonférentielle (60) comprenant un profil régulier dans le sens circonférentiel avec des bossages (52) et des dépressions radiales (54) alternantes de sorte que lors du déroulage des rouleaux (42) par-dessus un bossage (52) tous les éléments de pression (44) sont déplacés de manière synchrone vers la position de pression.

9. Presse à bague selon une des revendications précédentes, **caractérisée par** des ouvertures sous forme de trous allongés (56) étant en particulier formées dans les éléments de pression (44), dans lesquelles sont reçus des éléments de guidage (58) fixes par rapport aux éléments de pression (44) qui guident le mouvement radial des éléments de pression (44) vers le centre du mandrin (24) ou de la presse à bague, l'arrangement de génération de pression (26), les éléments de pression (44) et les éléments de guidage (58) étant supportés de manière non coulissante dans le sens axial (BA) et s'appuyant en particulier sur une plaque de base (64).

10. Presse à bague selon une des revendications précédentes, **caractérisée par** les éléments de pression (44) pouvant être déplacés de la position de pression à la position de libération par des moyens de rappel, quand les rouleaux (42) se trouvent dans les dépressions (54) du profil de la voie circonférentielle (60), les moyens de rappel agissant de préférence de manière hydraulique ou/et mécanique.

11. Machine de travail, en particulier une machine de cambrage de fil et feuillard, pour usiner, en particulier pour remodeler des pièces de travail en mouvement continu, avec un corps de base (12) sous forme de paroi sur un sol (U) qui présente un côté d'usinage avant et arrière (14), avec au moins un groupe d'outils (16a-16d) pour usiner les pièces de travail et avec une presse à bague (18) selon une des revendications précédentes.

12. Machine de travail selon la revendication 11, **caractérisé par** le groupe d'outils comprenant des poinçons de cambrage, de préférence quatre poinçons de cambrage, qui sont adaptés de sorte qu'une pièce de travail de type plaque peut être remodelée pour donner une gaine cylindrique.

13. Machine de travail selon la revendication 12, **caractérisé par** la presse à bague (18) se raccordant axialement au groupe d'outils (16a-d) dans le sens de l'axe de flexion (BA), de sorte que la gaine remodelée peut être bougée du noyau de cambrage du groupe d'outils (16a-d) sur le mandrin (24) de la presse à bague (18).

14. Machine de travail selon une des revendications 11 à 13, **caractérisé par** le groupe d'outils (16a-d) et la presse à bague (18) étant montés sur le même côté d'usinage (14) du corps de base (12), la presse à bague (18) couvrant au moins partiellement le groupe d'outils (16a-d) dans l'état opératoire de la machine de travail (18).

15. Machine de travail selon la revendication 14, **caractérisé par** la presse à bague étant (18) logée au corps de base (12) pour pivoter, de préférence autour d'un axe vertical (SA) orthogonal au sol, de sorte que le pivotement de la presse à bague (18) permet l'accès au groupe d'outils (16a-d).
